# EUROPÄISCHE PATENTANMELDUNG

(11) **EP 4 780 139 A1**
(43) Veröffentlichungstag der Anmeldung: **22.07.2026**
(21) Anmeldenummer: 25152888.1
(22) Anmeldetag: 20.01.2025
(51) Int. Cl.: H05B 45/10, G08B 5/36, G08B 7/04, G08B 7/06, H05B 45/12, H05B 45/325, H05B 47/11, H05B 47/115

(54) **HELLIGKEITSERFASSUNGSVORRICHTUNG UND ELEKTRISCHES/ELEKTRONISCHES GERÄT DAMIT**

(71) Anmelder: Insta GmbH, 58509 Lüdenscheid (DE)
(72) Erfinder: Rolff, Dr. Leo, 58509 Lüdenscheid (DE); Wüller, Stefan, 58553 Halver (DE)
(74) Vertreter: Fobbe, Tobias

(57) **Zusammenfassung**

Vorgestellt wird eine Helligkeitserfassungsvorrichtung umfassend einen Helligkeitssensor H und eine mittels einer Ansteuerungseinheit C via Pulsweitenmodulation angesteuerte LED, wobei die LED in einem Gehäuse angeordnet ist.

Besonders dabei ist, dass die Ansteuerungseinheit C ein Pulsweitenmodulationssignal PWMS mit einer zum Leuchten der LED korrespondierenden Einschaltzeit T_ein je Zyklus und einer zum Nichtleuchten der LED korrespondierenden Ausschaltzeit T_aus je Zyklus aufweist, wobei der Helligkeitssensor H in der zum Nichtleuchten der LED korrespondierenden Ausschaltzeit T_aus eine Helligkeitsmessung vornimmt, so dass die LED nicht zum Resultat der Helligkeitsmessung beiträgt, wobei die LED und der Helligkeitssensor H am gemeinsamen Ende GE eines ein weiteres Ende AE aufweisenden Lichtleiters L angeordnet sind.

## Beschreibung

Die Erfindung betrifft eine Helligkeitserfassungsvorrichtung umfassend einen Helligkeitssensor und eine mittels einer Ansteuerungseinheit via Pulsweitenmodulation angesteuerte LED, wobei die LED in einem Gehäuse angeordnet ist.

Die Erfindung betrifft ferner ein elektrisches/elektronisches Gerät der Gebäudeinstallationstechnik, insbesondere einen Schalter, einen Taster, eine Leuchte oder einen Bewegungsmelder, mit einem lichtdurchlässigen Lichteintrittsbereich und einer solchen Helligkeitserfassungsvorrichtung.

Bei der Produktentwicklung im Gebiet der Gebäudeinstallationstechnik sind regelmäßig Trade-Offs zwischen den technischen Möglichkeiten und dem Design notwendig. Insbesondere Öffnungen in Form von Luftschlitzen oder Lichtdurchführungen für Messungen der Raumluft, -helligkeit oder auch Signalgebung durch LEDs begrenzen in vielen Fällen die Freiheiten der äußeren Gestaltung eines Produkts. Regelmäßig ist neben einer Bewegungs- und Positionserfassung auch eine adäquate Messung der Raumhelligkeit erforderlich, wobei wünschenswert wäre, das bestehende Design nicht zu verändern, um einerseits das einheitliche Erscheinungsbild für den Nutzer zu erhalten und andererseits Aufwände für die Werkzeugerstellung einzusparen.

Eine weitere Herausforderung für die Helligkeitserfassung kann durch eine eigene Lichtaussendung, zum Beispiel in Form von Orientierungslicht oder eine Statusrückmeldung, entstehen. Diese streut aufgrund der räumlichen Nähe zum Sensor sehr leicht in die eigene Helligkeitsmessung zurück, auch wenn der Einfluss auf die Raumhelligkeit aufgrund der ausgestrahlten Leistung vernachlässigbar ist.

Stand der Technik ist es, die Helligkeit mittels eines lichtempfindlichen Helligkeitssensors (z.B. Photodiode, Phototransistor, Ambient Light Sensor) zu erfassen. Dazu ist im Allgemeinen ein Pfad für das Umgebungslicht an den Sensor notwendig. Dieser wird in der Regel über eine eigene Öffnung im Gehäuse und ggf. einen Lichtleiter realisiert. Eine Herausforderung stellt dabei vom Sensor selbst emittiertes Licht dar, das in den Helligkeitssensor einstreut. Aus diesem Grund werden regelmäßig unabhängige Öffnungen für die Helligkeitsmessung und die Lichtaussendung realisiert.

DE 10 2022 134 086 A1 offenbart ein elektrisches/elektronisches Gerät für die Gebäudeinstallationstechnik, wobei eine regelmäßig LED-basierte Orientierungsbeleuchtung mit geringem Installationsaufwand ermöglicht wird, wobei gleichzeitig weitere Komponenten, wie Sensoren, durch die Beleuchtung minimal beeinflusst werden. Dabei ist eine Beleuchtungseinrichtung vorgesehen, durch die Licht emittierbar ist, wobei ein zumindest teilweise lichtdurchlässiger Abschnitt vorgesehen ist, durch den das emittierte Licht der Beleuchtungseinrichtung austreten kann. Dabei ist relevant, dass der Helligkeitssensor von dem für die Orientierungsbeleuchtung emittierten Licht mittels eines mechanischen Abschattungselementes abgeschirmt wird, da die erfasste Helligkeit sonst von der Orientierungsbeleuchtung beeinflusst wird. Ein derartiges Abschattungselement beeinträchtigt das Design und eliminiert den Einfluss des durch die Orientierungsbeleuchtung emittierten Lichtes auf den Helligkeitssensor nur mittelmäßig zufriedenstellend.

Ausgehend von diesem diskutierten Stand der Technik liegt der Erfindung die Aufgabe zugrunde, eine Helligkeitserfassungsvorrichtung sowie ein, eine solche Helligkeitserfassungsvorrichtung aufweisendes, elektrisches/elektronisches Gerät der Gebäudeinstallationstechnik damit zu schaffen, so dass der Einfluss des durch die LED der Helligkeitserfassungsvorrichtung emittierten Lichtes auf den Helligkeitssensor minimiert wird und eine Beeinträchtigung des Designs wirksam vermieden ist.

Gelöst wird diese Aufgabe durch eine Helligkeitserfassungsvorrichtung, wobei die Ansteuerungseinheit ein Pulsweitenmodulationssignal mit einer zum Leuchten der LED korrespondierenden Einschaltzeit je Zyklus und einer zum Nichtleuchten der LED korrespondierenden Ausschaltzeit je Zyklus aufweist, wobei der Helligkeitssensor in der zum Nichtleuchten der LED korrespondierenden Ausschaltzeit eine Helligkeitsmessung vornimmt, so dass die LED nicht zum Resultat der Helligkeitsmessung beiträgt, wobei die LED und der Helligkeitssensor am gemeinsamen Ende eines ein weiteres Ende aufweisenden Lichtleiters angeordnet sind.

Die LED der erfindungsgemäßen Helligkeitserfassungsvorrichtung wird mittels Pulsweitenmodulationssignal so angesteuert, dass je Zyklus eine zum Leuchten der LED korrespondierende Einschaltzeit und eine zum Nichtleuchten der LED korrespondierende Ausschaltzeit je Zyklus vorliegt. Eine solche LED kann beispielweise zur Orientierungsbeleuchtung dienen. Damit die LED nicht zum Resultat der Helligkeitsmessung beiträgt, mithin eine unverfälschte Helligkeitsmessung möglich ist, wird die LED durch eine intelligente elektronische Ansteuerung bezüglich der Helligkeitsmessung ausgeblendet (im Gegensatz zum mechanischen Blockieren der LED mittels Abschattung, was auch nur mittelmäßig gelingt). Diese Ansteuerung erfolgt so, dass der Helligkeitssensor in der zum Nichtleuchten der LED korrespondierenden Ausschaltzeit eine Helligkeitsmessung vornimmt. Dabei sind die LED und der Helligkeitssensor am gemeinsamen Ende eines ein weiteres Ende aufweisenden Lichtleiters angeordnet, was die Anforderungen zur erfolgreichen Ausblendung weiter erschwert, da sich die LED (in die eine Richtung) und der Helligkeitssensor (in die andere Richtung) den Lichtleiter teilen. Regelmäßig wird ein solcher Lichtleiter beispielsweise zu einem lichtdurchlässigen Lichteintrittsbereich eines, eine solche Helligkeitserfassungsvorrichtung aufweisenden, elektrischen/elektronischen Gerätes der Gebäudeinstallationstechnik, insbesondere einen Schalter, einen Taster, eine Leuchte oder einen Bewegungsmelder, geführt.

Damit wird durch die intelligente erfindungsgemäße Ansteuerung nicht nur eine präzise, störungsfreie Helligkeitsmessung ermöglicht, sondern gleichzeitig die Option geschaffen, eine solche Helligkeitserfassungsvorrichtung designunschädlich in ein elektrisches/elektronisches Gerät der Gebäudeinstallationstechnik, insbesondere einen Schalter, einen Taster, eine Leuchte oder einen Bewegungsmelder, zu integrieren. Somit kann dabei auf eine zusätzliche Öffnung zur Helligkeitsmessung verzichtet werden.

Gemäß einer bevorzugten Weiterbildung der erfindungsgemäßen Helligkeitserfassungsvorrichtung ist die LED als Orientierungsbeleuchtung und/oder als Zustandsanzeige ausgeführt. Während eine Orientierungsbeleuchtung dazu dient, die Umgebung zu beleuchten, beispielsweise um im Dunkeln, eine Orientierung zu erhalten, zielt eine Zustandsanzeige darauf ab, den Zustand eines Aktors, beispielsweise ob ein Licht ein- oder ausgeschaltet ist, zu visualisieren. Auch wird unter Zustandsanzeige im Sinne der Erfindung eine Anzeige verstanden, die eine Betätigung anzeigt.

In einer Weiterbildung der erfindungsgemäßen Helligkeitserfassungsvorrichtung weist diese eine radarbasierte Bewegungserkennungseinrichtung auf. Damit wird die designunschädliche radarbasierte Bewegungserkennungseinrichtung um die designunschädlichen Vorteile der erfindungsgemäßen Helligkeitserfassungsvorrichtung symbiotisch ergänzt, so dass eine Bewegungserkennung und eine Helligkeitsmessung designunschädlich ermöglicht wird.

In einer besonders bevorzugten Weiterbildung der erfindungsgemäßen Helligkeitserfassungsvorrichtung erzeugt die LED in der Einschaltzeit das 2-fache bis 8-fache einer maximalen Soll-Helligkeit im Wege einer Übersteuerung bezüglich der elektrischen regulären Betriebsparameter (insbesondere Stromstärke). Dabei wird bewusst eine Übersteuerung in Kauf genommen, um die erforderliche Helligkeit, insbesondere die im Rahmen der regulären elektrischen regulären Betriebsparameter (insbesondere Stromstärke) generierte, durch den Betrachter wahrnehmbare, Maximalhelligkeit zu erzeugen und gleichzeitig eine ausreichende Ausschaltzeit je Zyklus zu gewährleisten, so dass die LED nicht zum Resultat der Helligkeitsmessung beiträgt. Das 2-fache bis 8-fache der maximalen Soll-Helligkeit während der Einschaltzeit wird durch das menschliche Auge nicht wahrnehmbar, da dieses darüber mittelt, so dass sich eine mittlere Helligkeit einstellt, die der maximalen Soll-Helligkeit der LED entspricht. Damit wird auf geschickte Art und Weise eine präzise Helligkeitsmessung sichergestellt, ohne dass der Betrachter Einbußen bezüglich der erfassten Helligkeit der LED zu beklagen hätte.

Gemäß einer Weiterbildung der erfindungsgemäßen Helligkeitserfassungsvorrichtung folgt die zum Nichtleuchten der LED korrespondierenden Ausschaltzeit je Zyklus aus einer Multiplex-Ansteuerung der LED.

Die Erfindung betrifft ferner ein elektrisches/elektronisches Gerät der Gebäudeinstallationstechnik, insbesondere einen Schalter, einen Taster, eine Leuchte oder einen Bewegungsmelder, mit einem lichtdurchlässigen Lichteintrittsbereich, wobei das elektrische/elektronische Gerät eine erfindungsgemäße Helligkeitserfassungsvorrichtung aufweist.

Bevorzugt steuert das elektrische/elektronische Gerät eine Leuchte oder eine Jalousie als Resultat der Helligkeitsmessung bezüglich externer Lichtquellen, beispielsweise einer weiteren Leuchte oder der Sonne, an. Dabei wird bevorzugt die Leuchte oder die Jalousie als Resultat der Helligkeitsmessung nur dann angesteuert, wenn die Helligkeitsmessung einen Wert ergibt, der einen Umgebungshelligkeitsschwellwert unterschreitet.

Nachfolgend ist die Erfindung unter Bezugnahme auf die beigefügten Figuren anhand dreier Ausführungsbeispiele beschrieben. Es zeigen:
- **Fig. 1:**: eine schematische Darstellung der erfindungsgemäßen Helligkeitserfassungsvorrichtung und
- **Fig. 2:**: ein schematisches Diagramm, das den Zeitverlauf der Helligkeitsmessung und des Pulsweitenmodulationssignal zeigt.

Figur 1 zeigt eine schematische Darstellung der erfindungsgemäßen Helligkeitserfassungsvorrichtung. Zur Ansteuerung einer, in einem Gehäuse (der Einfachheit halber nicht dargestellt) angeordneten, LED wird mittels Ansteuerungseinheit ein Signal gemäß dem Prinzip der Pulsweitenmodulation, ein Pulsweitenmodulationssignal PWMS, verwendet. Ein solches Pulsweitenmodulationssignal PWMS weist eine zum Leuchten der LED korrespondierenden Einschaltzeit T_ein je Zyklus und eine zum Nichtleuchten der LED korrespondierenden Ausschaltzeit T_aus je Zyklus auf.

Dabei nimmt der Helligkeitssensor H in der zum Nichtleuchten der LED korrespondierenden Ausschaltzeit T_aus eine Helligkeitsmessung vor, so dass die LED nicht zum Resultat der Helligkeitsmessung beiträgt. Dieses ist besonders geschickt, da die LED und der Helligkeitssensor H am gemeinsamen Ende GE eines ein weiteres Ende AE aufweisenden Lichtleiters L angeordnet sind, so dass die LED auch Licht auf den Helligkeitssensor H (ungestört) sendet.

Durch das weitere Ende WE wird die Umgebungshelligkeit UH erfasst, die insbesondere von externen Lichtquellen EL erzeugt wird (beispielsweise weitere Leuchten oder der Sonne).

Figur 2 zeigt ein schematisches Diagramm, das den Zeitverlauf der Helligkeitsmessung und des Pulsweitenmodulationssignal PWMS zeigt. Erkennbar ist, dass die LED anhand eines Pulsweitenmodulationssignals PWMS einbeziehungsweise ausgeschaltet wird. Das menschliche Auge mittelt dabei über das Ein- beziehungsweise Ausschalten, so dass kein Flackern wahrgenommen wird. Ein solches Pulsweitenmodulationssignal PWMS weist eine zum Leuchten der LED korrespondierenden Einschaltzeit T_ein je Zyklus und eine zum Nichtleuchten der LED korrespondierenden Ausschaltzeit T_aus je Zyklus auf. Die Helligkeitsmessung wird in der zum Nichtleuchten der LED korrespondierenden Ausschaltzeit T_aus vorgenommen, so dass die LED nicht zum Resultat der Helligkeitsmessung beiträgt. Besonders bevorzugt wird die Helligkeitsmessung am Ende der Ausschaltzeit T_aus durchgeführt, um dem Helligkeitssensor H eine möglichst lange Einschwingzeit einzuräumen.

### Bezugszeichenliste

- AE: weiteres Ende
- C: Ansteuerungseinheit
- EL: Externe Lichtquelle
- GE: gemeinsames Ende
- H: Helligkeitssensor
- LL: Lichtleiter
- PWMS: Pulsweitenmodulationssignal
- T_ein: Einschaltzeit
- T_aus: Ausschaltzeit

## Patentansprüche

1. Helligkeitserfassungsvorrichtung umfassend einen Helligkeitssensor (H) und eine mittels einer Ansteuerungseinheit (C) via Pulsweitenmodulation angesteuerte LED, wobei die LED in einem Gehäuse angeordnet ist, **dadurch gekennzeichnet, dass** die Ansteuerungseinheit (C) ein Pulsweitenmodulationssignal (PWMS) mit einer zum Leuchten der LED korrespondierenden Einschaltzeit (T_ein) je Zyklus und einer zum Nichtleuchten der LED korrespondierenden Ausschaltzeit (T_aus) je Zyklus aufweist, wobei der Helligkeitssensor (H) in der zum Nichtleuchten der LED korrespondierenden Ausschaltzeit (T_aus) eine Helligkeitsmessung vornimmt, so dass die LED nicht zum Resultat der Helligkeitsmessung beiträgt, wobei die LED und der Helligkeitssensor (H) am gemeinsamen Ende (GE) eines ein weiteres Ende (AE) aufweisenden Lichtleiters (L) angeordnet sind.

2. Helligkeitserfassungsvorrichtung nach Anspruch 1, **dadurch gekennzeichnet, dass** die LED als Orientierungsbeleuchtung ausgeführt ist.

3. Helligkeitserfassungsvorrichtung nach Anspruch 1 oder 2, **dadurch gekennzeichnet, dass** die LED als Zustandsanzeige ausgeführt ist.

4. Helligkeitserfassungsvorrichtung nach einem der Ansprüche 1 bis 3, **dadurch gekennzeichnet, dass** die Helligkeitserfassungsvorrichtung eine radarbasierte Bewegungserkennungseinrichtung aufweist.

5. Helligkeitserfassungsvorrichtung nach einem der Ansprüche 1 bis 4, **dadurch gekennzeichnet, dass** die LED in der Einschaltzeit das 2-fache bis 8-fache einer maximalen Soll-Helligkeit im Wege einer Übersteuerung bezüglich der elektrischen regulären Betriebsparameter erzeugt.

6. Helligkeitserfassungsvorrichtung nach einem der Ansprüche 1 bis 5, **dadurch gekennzeichnet, dass** zum Nichtleuchten der LED korrespondierenden Ausschaltzeit je Zyklus aus einer Multiplex-Ansteuerung der LED folgt.

7. Helligkeitserfassungsvorrichtung nach einem der Ansprüche 1 bis 6, **dadurch gekennzeichnet, dass** die Helligkeitsmessung am Ende der Ausschaltzeit (T_aus) durchgeführt wird, um dem Helligkeitssensor (H) eine möglichst lange Einschwingzeit einzuräumen.

8. Elektrisches/elektronisches Gerät der Gebäudeinstallationstechnik, insbesondere einen Schalter, einen Taster, eine Leuchte oder einen Bewegungsmelder, mit einem lichtdurchlässigen Lichteintrittsbereich, **dadurch gekennzeichnet, dass** das elektrische/elektronische Gerät eine Helligkeitserfassungsvorrichtung nach einem der Ansprüche 1 bis 6 umfasst.

9. Elektrisches/elektronisches Gerät der Gebäudeinstallationstechnik nach Anspruch 7, **dadurch gekennzeichnet, dass** das elektrische/elektronische Gerät eine Leuchte oder eine Jalousie als Resultat der Helligkeitsmessung bezüglich externer Lichtquellen, beispielsweise einer weiteren Leuchte oder der Sonne, ansteuert.

10. Elektrisches/elektronisches Gerät der Gebäudeinstallationstechnik nach Anspruch 8, **dadurch gekennzeichnet, dass** die Leuchte oder die Jalousie als Resultat der Helligkeitsmessung nur dann angesteuert wird, wenn die Helligkeitsmessung einen Wert ergibt, der einen Umgebungshelligkeitsschwellwert unterschreitet.
